# FASCICULE DE BREVET EUROPEEN

(11) **EP 1 431 658 B1**
(45) Date de publication et mention de la délivrance du brevet: **10.11.2010**
(21) Numéro de dépôt: 03292923.4
(22) Date de dépôt: 25.11.2003
(51) Int. Cl.: F23D 14/06, F24C 3/08

(54) **Brûleur à gaz à flamme interne, de compacité élevée**
Kompakter Gasbrenner mit inneren Flammen
Compact gas burner with internal flame

(30) Priorité: 17.12.2002 FR 0216041
(43) Date de publication de la demande: 23.06.2004
(73) Titulaire: GDF SUEZ, 75008 Paris (FR)
(72) Inventeur: Molla, Jean-Claude, 95250 Beauchamp (FR)
(74) Mandataire: Rémont, Claude

(56) Documents cités:
- WO-A-03/081133
- BE-A- 496 727
- CH-A- 106 654
- DE-A- 3 918 715
- FR-A- 2 692 024
- US-A- 2 470 881
- US-A- 2 817 397
- US-A- 6 129 545
- US-B1- 6 457 970

## Description

L'invention concerne, de façon générale, le domaine des brûleurs à gaz dits "à flamme interne", c'est-à-dire dont les flammes convergent vers un point de concentration de chaleur.

Plus précisément, l'invention concerne un brûleur à gaz à flamme interne, comprenant un injecteur de gaz, un tube à dépression, ou venturi, assurant une induction d'air primaire, un pot, et un chapeau, le chapeau coiffant le pot et délimitant conjointement avec le pot une chambre annulaire de distribution d'un mélange combustible d'air et de gaz, la chambre présentant un bord interne qui entoure le centre de cette chambre et qui est percé d'orifices de sortie de flammes, et le tube à dépression présentant une entrée ouverte à l'air atmosphérique, des première et seconde sections longitudinales présentant respectivement des profils convergent et divergent, et une sortie débouchant dans la chambre annulaire, la première section prenant naissance à l'entrée du tube, la seconde section succédant à la première section et se terminant à la sortie du tube, l'injecteur étant relativement plus proche de l'entrée du tube à dépression que de la sortie de ce tube, et le tube à dépression s'étendant longitudinalement suivant un axe sensiblement inscrit dans un plan médian de la chambre annulaire.

Un brûleur de ce type est par exemple décrit dans le document de brevet EP 1 489 353.

Un brûleur voisin, présentant une partie des caractéristiques susmentionnées, est par ailleurs décrit dans le document de brevet JP 2000018523.

Les brûleurs à gaz tels que ceux qui équipent traditionnellement les tables de cuisson et les fourneaux professionnels sont conçus de manière que le mélange combustible soit admis dans la chambre annulaire par un mouvement ascendant, et appartiennent au type de brûleurs dits "à flamme externe", dans lesquels les flammes divergent radialement vers l'extérieur.

En termes de performance, de fiabilité, et de viabilité économique, ces brûleurs donnent des résultats globalement assez satisfaisants, mais néanmoins susceptibles d'être optimisés et obtenus au prix d'un encombrement important.

Des développements plus récents ont conduit à l'apparition de brûleurs du type dit "à flamme interne" tel que précédemment défini, c'est-à-dire dans lesquels les flammes convergent vers un point central.

Les brûleurs de ce type présentent intrinsèquement d'intéressantes propriétés en termes de dynamique de modulation de puissance, de rendement énergétique, et de réduction des pertes calorifiques, la dynamique de modulation étant représentée par le rapport du plus grand débit susceptible d'être atteint tout en conservant une combustion hygiénique et une flamme collée à l'orifice de sortie, au plus petit débit susceptible d'être atteint sans retour de flamme dans cet orifice de sortie.

Bien que structurellement différents des brûleurs à flamme externe, les brûleurs à flamme interne restent cependant dérivés des premiers par l'application de principes de conception traditionnels, et héritent donc d'une partie des caractéristiques de ces premiers brûleurs.

Dans ce contexte, l'invention a pour but de proposer un brûleur à flamme interne de conception autonome par rapport aux brûleurs à flamme interne, et donc exempt des limitations attribuables à ces derniers.

A cette fin, le brûleur à gaz de l'invention, par ailleurs conforme à la définition générique qu'en donne le préambule ci-dessus, est essentiellement **caractérisé en ce que** le tube à dépression présente une longueur au plus égale au double de la plus grande distance séparant le bord interne de la chambre du centre de cette chambre en ce que le tube débouche dans la chambre suivant une direction radiale par rapport au bord interne de celle-ci, et en ce que cette chambre est équipée d'une chicane de répartition du mélange combustible, conformée en arc de cercle et interposée entre la sortie du tube et certains au moins des orifices de sortie de flammes disposés en regard de cette sortie.

Le bord interne de la chambre annulaire est par exemple circulaire, la longueur du tube étant alors au plus égale au diamètre du bord interne de la chambre, ou même au plus égale au rayon de ce bord interne.

Dans le mode de réalisation préféré de l'invention, la chicane occupe avantageusement une partie seulement de la hauteur de la chambre, et est disposée plus près du chapeau que du pot.

De préférence, la sortie du tube présente respectivement, dans le plan médian et perpendiculairement au plan médian, une largeur et une hauteur, la hauteur étant inférieure à la largeur.

Dans ce cas, il est avantageux de prévoir que la seconde section du tube présente, perpendiculairement au plan médian, une hauteur sensiblement constante jusqu'à la sortie du tube.

La seconde section du tube et la chambre peuvent alors présenter, perpendiculairement au plan médian, des hauteurs sensiblement égales.

Le brûleur à gaz de l'invention peut par ailleurs comprendre un dispositif de maintien de l'injecteur, incluant lui-même un conduit d'arrivée de gaz, une platine, et un étrier, l'injecteur étant monté à une extrémité libre du conduit d'arrivée de gaz, la platine étant solidaire du tube à dépression et présentant une ouverture en regard de l'entrée de ce tube, et l'étrier étant solidaire de la platine et supportant le conduit d'arrivée de gaz à distance de l'ouverture de la platine.

L'injecteur débouche de préférence dans la première section du tube à dépression.

Enfin, le tube à dépression peut être formé de deux parties sensiblement symétriques l'une de l'autre par rapport au plan médian de la chambre annulaire.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective partiellement éclatée d'un brûleur conforme à l'invention ;
- la figure 2 est une vue en perspective d'un brûleur conforme à l'invention, représenté complet et observé du côté de son injecteur ;
- la figure 3 est une vue en perspective d'un brûleur conforme à l'invention, observé avant montage de son chapeau et de la moitié supérieure de son tube à dépression ;
- la figure 4 est une vue en coupe d'un brûleur conforme à l'invention, la coupe étant réalisée suivant un plan contenant l'axe du tube à dépression et perpendiculaire au plan médian de la chambre annulaire ;
- la figure 5 est une vue en perspective de la moitié inférieure du tube à dépression d'un brûleur conforme à l'invention, observé du côté de sa sortie ;
- la figure 6 est une vue en perspective de la moitié inférieure du tube à dépression d'un brûleur conforme à l'invention, observé du côté de son entrée ; et
- la figure 7 est une vue en perspective du tube à dépression d'un brûleur conforme à l'invention, observé du côté de sa sortie.

Comme annoncé précédemment, l'invention concerne un brûleur à gaz à flamme interne.

Comme le montrent les documents de brevets japonais précités, un tel brûleur comprend un injecteur de gaz 1, un tube à dépression 2, un pot 3, et un chapeau 4.

Le tube à dépression 2, encore appelé "venturi", a pour rôle d'assurer une induction d'air primaire de combustion, cette induction d'air, ou aspiration, résultant de la dépression provoquée dans le tube 2 par le gaz sortant de l'injecteur 1, et s'accompagnant de turbulences grâce auxquelles l'air primaire se mélange au gaz.

Le chapeau 4 coiffe le pot 3 et délimite, conjointement avec ce pot 3, une chambre annulaire 5 dont le bord interne 51 entoure le centre 50 de cette chambre, et présente des orifices 510 de sortie de flammes.

L'air et le gaz en provenance du tube 2 finit de se mélanger de façon intime dans cette chambre 5, le mélange combustible qui en résulte se répartissant de façon homogène et étant distribué vers les orifices 510 de sortie de flammes, où il est enflammé et brûle avec un apport d'air secondaire environnant.

Le tube à dépression 2 présente une entrée 20 ouverte à l'air atmosphérique, une première section longitudinale 21, une seconde section longitudinale 22, et une sortie 23 débouchant dans la chambre annulaire 5.

La première section 21 prend naissance à l'entrée 20 du tube 2 et présente un profil convergent.

La seconde section 22 succède à la première section 21, présente un profil divergent, et se termine à la sortie 23 du tube.

Par ailleurs, l'injecteur 1 est disposé à plus grande proximité de l'entrée 20 du tube à dépression 2 que de la sortie 23 de ce tube.

Selon l'invention, d'une part le tube à dépression 2 s'étend longitudinalement suivant un axe X qui est sensiblement contenu dans le plan médian P de la chambre annulaire 5.

Et d'autre part, ce tube 2 présente une longueur L2 qui est au plus égale au double de la plus grande distance R séparant le bord interne 51 de la chambre 5 du centre 50 de cette chambre.

Dans le cas préféré où le bord interne 51 de la chambre annulaire 5 est circulaire, la longueur L2 du tube 2 est donc au plus égale au double du rayon R de ce bord interne 51, c'est-à-dire au diamètre de ce même bord 51.

En pratique, il est même avantageux de donner au tube 2 une longueur L2 au plus égale au rayon R du bord interne 51 de la chambre 5.

Comme le montrent notamment les figures 3 et 4, le tube à dépression 2 débouche dans la chambre 5 suivant une direction radiale par rapport au bord interne 51 de cette chambre.

Pour obtenir une distribution homogène du mélange combustible vers les différents orifices 510, la chambre 5 est équipée d'une chicane 6, conformée en arc de cercle et interposée entre la sortie 23 du tube 2 et ceux des orifices 510 de sortie de flammes qui sont disposés en regard de cette sortie 23.

La chicane 6 est par exemple fixée au chapeau 4 (figure 4) et en tout cas disposée de préférence plus près du chapeau 4 que du pot 3, cette chicane n'occupant qu'une partie seulement de la hauteur H5 de la chambre.

Selon un aspect très avantageux de l'invention (figure 7), la largeur L23 de la sortie 23 du tube 2, c'est-à-dire la dimension que présente cette sortie 23 dans le plan médian P de la chambre 5, est supérieure à la hauteur H2 de cette sortie 23, c'est-à-dire à la dimension que présente la sortie 23 du tube 2 perpendiculairement au plan médian P de la chambre 5.

Concrètement, la largeur L23 de la sortie 23 du tube 2 est pratiquement égale au double de la hauteur H2 de cette sortie.

Comme le montre la figure 5, la seconde section 22 du tube à dépression 2 peut présenter, perpendiculairement au plan médian P, une hauteur sensiblement constante jusqu'à la sortie 23 du tube, et donc égale à la hauteur H2 de cette sortie 23.

En outre, la hauteur H2 de la seconde section 22 du tube 2 (figure 4) est avantageusement égale à la hauteur H5 de la chambre 5.

Le brûleur à gaz à flamme interne de l'invention comprend par ailleurs un dispositif 7 de maintien de l'injecteur 1, ce dispositif incluant lui-même un conduit 71 d'arrivée de gaz, une platine 72, et un étrier 73.

L'injecteur est monté à l'extrémité libre 710 du conduit 71 d'arrivée de gaz, ce conduit étant maintenu par l'étrier 73.

La platine 72 est solidaire du tube à dépression 2 et présente, en regard de l'entrée 20 de ce tube 2, une ouverture 720 qui favorise la circulation d'air primaire dans le tube 2.

L'étrier 73, qui est solidaire de la platine 72, supporte le conduit 71 d'arrivée de gaz à distance de l'ouverture de la platine 72, dégageant ainsi cette ouverture pour favoriser encore la circulation d'air.

Comme le montre le mieux la figure 4, l'injecteur 1 débouche dans la première section 21 du tube à dépression 2, tout près de la zone de raccordement des première et seconde sections.

Enfin, comme le montrent le mieux les figures 5 à 7, le tube à dépression 2 est avantageusement formé d'un empilement de deux parties 2A et 2B, ces deux parties pouvant donc être sensiblement symétriques l'une de l'autre par rapport au plan médian P de la chambre annulaire 5.

## Revendications

1. Brûleur à gaz à flamme interne, comprenant un injecteur de gaz (1), un tube à dépression (2), ou venturi, assurant une induction d'air primaire, un pot (3), et un chapeau (4), le chapeau coiffant le pot et délimitant conjointement avec le pot une chambre annulaire (5) de distribution d'un mélange combustible d'air et de gaz, la chambre (5) présentant un bord interne (51) qui entoure le centre (50) de cette chambre et qui est percé d'orifices (510) de sortie de flammes, et le tube à dépression (2) présentant une entrée (20) ouverte à l'air atmosphérique, des première et seconde sections longitudinales (21, 22) présentant respectivement des profils convergent et divergent, et une sortie (23) débouchant dans la chambre annulaire (5), la première section (21) prenant naissance à l'entrée (20) du tube (2), la seconde section (22) succédant à la première section (21) et se terminant à la sortie (23) du tube, l'injecteur (1) étant relativement plus proche de l'entrée (20) du tube à dépression (2) que de la sortie (23) de ce tube, et le tube à dépression (2) s'étendant longitudinalement suivant un axe (X) sensiblement inscrit dans un plan médian (P) de la chambre annulaire (5), **caractérisé en ce que** ce tube (2) présente une longueur (L2) au plus égale au double de la plus grande distance (R) séparant le bord interne (51) de la chambre (5) du centre (50) de cette chambre, **en ce que** le tube (2) débouche dans la chambre (5) suivant une direction radiale par rapport au bord interne (51) de celle-ci, et **en ce que** cette chambre (5) est équipée d'une chicane (6) de répartition du mélange combustible, conformée en arc de cercle et interposée entre la sortie (23) du tube (2) et certains au moins des orifices (510) de sortie de flammes disposés en regard de cette sortie (23).

2. Brûleur à gaz à flamme interne suivant la revendication 1, **caractérisé en ce que** le bord interne (51) de la chambre annulaire (5) est circulaire.

3. Brûleur à gaz à flamme interne suivant la revendication 2, **caractérisé en ce que** la longueur (L2) du tube (2) est au plus égale au diamètre (2.R) du bord interne (51) de la chambre (5).

4. Brûleur à gaz à flamme interne suivant la revendication 2 ou 3, **caractérisé en ce que** la longueur (L2) du tube (2) est au plus égale au rayon (R) du bord interne (51) de la chambre (5).

5. Brûleur à gaz à flamme interne suivant l'une quelconque des revendications précédentes, **caractérisé en ce que** la sortie (23) du tube (2) présente respectivement, dans le plan médian (P) et perpendiculairement au plan médian (P), une largeur (L23) et une hauteur (H2), la hauteur (H2) étant inférieure à la largeur (L23).

6. Brûleur à gaz à flamme interne suivant la revendication 5, **caractérisé en ce que** la seconde section (22) du tube présente, perpendiculairement au plan médian (P), une hauteur (H2) sensiblement constante jusqu'à la sortie (23) du tube.

7. Brûleur à gaz à flamme interne suivant la revendication 6, **caractérisé en ce que** la seconde section (22) du tube (2) et la chambre (5) présentent, perpendiculairement au plan médian (P), des hauteurs (H2, H5) sensiblement égales.

8. Brûleur à gaz à flamme interne suivant la revendication 7, **caractérisé en ce que** la chicane (6) occupe une partie seulement de la hauteur (H5) de la chambre, et est disposée plus près du chapeau (4) que du pot (3).

9. Brûleur à gaz à flamme interne suivant l'une quelconque des revendications précédentes, **caractérisé en ce qu'**il comprend un dispositif (7) de maintien de l'injecteur (1), incluant lui-même un conduit (71) d'arrivée de gaz, une platine (72), et un étrier (73), l'injecteur étant monté à une extrémité libre (710) du conduit (71) d'arrivée de gaz, la platine (72) étant solidaire du tube à dépression (2) et présentant une ouverture (720) en regard de l'entrée (20) de ce tube (2), et l'étrier (73) étant solidaire de la platine (72) et supportant le conduit (71) d'arrivée de gaz à distance de l'ouverture de la platine (72).

10. Brûleur à gaz à flamme interne suivant l'une quelconque des revendications précédentes, **caractérisé en ce que** l'injecteur (1) débouche dans la première section (21) du tube à dépression (2).

11. Brûleur à gaz à flamme interne suivant l'une quelconque des revendications précédentes, **caractérisé en ce que** le tube à dépression (2) est formé de deux parties (2A, 2B) sensiblement symétriques l'une de l'autre par rapport au plan médian (P) de la chambre annulaire (5).

## Claims

1. Internal flame gas burner comprising a gas injector (1), a vacuum tube (2), or venturi tube, ensuring an induction of primary air, a pot (3), and a cap (4), the cap covering the pot and together with the pot defining an annular distribution chamber (5) for a fuel mixture of air and gas, the chamber (5) having an internal edge (51) that surrounds the centre (50) of this chamber and that is perforated with flame exit ports (510), and the vacuum tube (2) having an inlet (20) open to the ambient air, first and second longitudinal sections (21, 22) having, respectively, convergent and divergent profiles, and an outlet (23) opening into the annular chamber (5), the first section (21) originating at the inlet (20) of the tube (2), the second section (22) succeeding the first section (21) and ending at the outlet (23) of the tube, and the injector (1) being relatively closer to the inlet (20) of the vacuum tube (2) than to the outlet (23) of this tube, and the vacuum tube (2) extends longitudinally along an (X) axis inscribed in a mid-plane (P) of the annular chamber (5), **characterised in that** this tube (2) has a length (L2) at most equal to twice the greatest distance (R) separating the internal edge (51) of the chamber (5) from the centre (50) of this chamber, and **in that** the tube (2) opens into the chamber (5) according to a radial direction in relation to the internal edge (51) of the latter and **in that** said chamber (5) is provided with a dividing baffle (6) of the fuel mixture, shaped in the form of an arc of a circle and arranged between the outlet (23) of the tube (2) and at least some of the outlet openings (51) of flames arranged opposite said outlet (23).

2. Internal flame gas burner according to claim 1, **characterised in that** the internal edge (51) of the annular chamber (5) is circular.

3. Internal flame gas burner according to claim 2, **characterised in that** the length (L2) of the tube (2) is at most equal to the diameter (2.R) of the internal edge (51) of the chamber (5).

4. Internal flame gas burner according to claim 2 or 3, **characterised in that** the length (L2) of the tube (2) is at most equal to the radius (R) of the internal edge (51) of the chamber (5).

5. Internal flame gas burner according to any one of the preceding claims, **characterised in that** the outlet (23) of the tube (2) has respectively, in the mid-plane (P) and perpendicular to the mid-plane (P), a width (L23) and a height (H2), the height (H2) being less than the width (L23).

6. Internal flame gas burner according to claim 5, **characterised in that**, perpendicular to the mid-plane (P), the second section (22) of the tube has a substantially constant height (H2) up to the outlet (23) of the tube.

7. Internal flame gas burner according to claim 6, **characterised in that**, perpendicular to the mid-plane (P), the second section (22) of the tube (2) and the chamber (5) have substantially equal heights (H2, H5).

8. Internal flame gas burner according to claim 7, **characterised in that** the baffle (6) occupies only a portion of the height (H5) of the chamber, and is arranged closer to the cap (4) than to the pot (3).

9. Internal flame gas burner, according to any one of the preceding claims, **characterised in that** it comprises a device (7) for holding the injector (1), itself including a gas inlet line (71), a support plate (72), and a stirrup (73), the injector being mounted at a free end (710) of the gas inlet line (71), the support plate (72) being integral with the vacuum tube (2) and having an opening (720) opposite the inlet (20) of this tube (2), and the stirrup (73) being integral with the support plate (72) and supporting the gas inlet line (71) at a distance from the opening of the support plate (72).

10. Internal flame gas burner according to any one of the preceding claims, **characterised in that** the injector (1) opens out into the first section (21) of the vacuum tube (2).

11. Internal flame gas burner according to any one of the preceding claims, **characterised in that** the vacuum tube (2) is formed from two parts (2A, 2B) that are substantially symmetrical to each other with respect to the mid-plane (P) of the annular chamber (5).

## Patentansprüche

1. Gasbrenner mit Innenflamme, mit einem Gasinjektor (1), einem Unterdruck- oder Venturirohr (2), das eine primäre Lufteinführung sicherstellt, einem Tiegel (3) und einer Kappe (4), wobei die Kappe den Tiegel überdeckt und eine mit dem Tiegel verbundene Ringkammer (5) zur Verteilung eines brennbaren Gemisches aus Luft und Gas begrenzt, wobei die Kammer (5) einen Innenrand (51) aufweist, der das Zentrum (50) dieser Kammer umschließt und der durch Austrittsöffnungen (510) für Flammen durchbrochen ist, und wobei das Unterdruckrohr (2) einen für die Umgebungsluft offenen Eingang (20) aufweist, wobei ein erster und ein zweiter Abschnitt (21, 22) in Längsrichtung jeweils ein konvergierendes und ein divergierendes Profil aufweist, und einen Ausgang (23) aufweist, der in der Ringkammer (5) mündet, wobei der erste Abschnitt (21) am Eingang (20) des Rohrs (2) beginnt, wobei der zweite Abschnitt (22) dem ersten Abschnitt (21) folgt und am Ausgang (23) des Rohrs endet, wobei der Injektor (1) dem Eingang (20) des Unterdruckrohrs (2) relativ näher als dem Ausgang (23) dieses Rohrs ist, und wobei sich das Unterdruckrohr (2) in Längsrichtung entlang einer Achse (X) erstreckt, die im wesentlichen in einer Mittelebene (P) der Ringkammer (5) liegt, **dadurch gekennzeichnet, dass** dieses Rohr (2) eine Länge (L2) höchstens gleich dem Doppelten des größten Abstandes (R) aufweist, der den Innenrand (51) der Kammer (5) vom Zentrum (50) dieser Kammer trennt, dass das Rohr (2) in der Kammer (5) in einer radialen Richtung in Bezug zum Innenrand (51) derselben mündet, und dass diese Kammer (5) mit einem Hindernis (6) zur Verteilung des brennbaren Gemisches entsprechend einem Kreisbogen versehen ist und zwischen dem Ausgang (23) des Rohrs (2) und wenigstens einigen der Austrittsöffnungen (510) der Flammen, die gegenüber diesem Ausgang (23) angeordnet sind, angeordnet ist.

2. Gasbrenner mit Innenflamme nach Anspruch 1, **dadurch gekennzeichnet, dass** der Innenrand (51) der Ringkammer (5) ringförmig ist.

3. Gasbrenner mit Innenflamme nach Anspruch 2, **dadurch gekennzeichnet, dass** die Länge (L2) des Rohrs (2) höchstens gleich dem Durchmesser (2.R) des Innenrandes (51) der Kammer (5) ist.

4. Gasbrenner mit Innenflamme nach Anspruch 2 oder 3, **dadurch gekennzeichnet, dass** die Länge (L2) des Rohrs (2) höchstens gleich dem Radius (R) des Innenrandes (51) der Kammer (5) ist.

5. Gasbrenner mit Innenflamme nach einem der vorhergehenden Ansprüche, **dadurch gekennzeichnet, dass** der Ausgang (23) des Rohrs (2) in der Mittelebene (P) und senkrecht zur Mittelebene (P) jeweils eine Länge (L23) und eine Höhe (H2) aufweist, wobei die Höhe (H2) kleiner ist als die Länge (L23).

6. Gasbrenner mit Innenflamme nach Anspruch 5, **dadurch gekennzeichnet, dass** der zweite Abschnitt (22) des Rohrs senkrecht zur Mittelebene (P) eine Höhe (H2) aufweist, die bis zum Ausgang (23) des Rohrs im Wesentlichen konstant ist.

7. Gasbrenner mit Innenflamme nach Anspruch 6, **dadurch gekennzeichnet, dass** der zweite Abschnitt (22) des Rohrs (2) und die Kammer (5) senkrecht zur Mittelebene (P) im Wesentlichen gleiche Höhen (H2, H5) aufweisen.

8. Gasbrenner mit Innenflamme nach Anspruch 7, **dadurch gekennzeichnet, dass** das Hindernis (6) nur einen Bereich der Höhe (H5) der Kammer besetzt und viel näher an der Kappe (4) als an dem Tiegel (3) angeordnet ist.

9. Gasbrenner mit Innenflamme nach einem der vorhergehenden Ansprüche, **dadurch gekennzeichnet, dass** dieser eine Halteeinrichtung (7) für den Injektor (1) aufweist, die selbst eine Gaszuführleitung (71), eine Platte (72) und einen Bügel (73) aufweist, wobei der Injektor an einem freien Ende (710) der Gaszuführleitung (71) angebracht ist, wobei die Platte (72) mit dem Unterdruckrohr (2) fest verbunden ist und eine Öffnung (720) gegenüber dem Eingang (20) dieses Rohrs (2) aufweist, und wobei der Bügel (73) mit der Platte (72) fest verbunden ist und die Gaszuführleitung (71) in Abstand zur Öffnung der Platte (72) trägt.

10. Gasbrenner mit Innenflamme nach einem der vorhergehenden Ansprüche, **dadurch gekennzeichnet, dass** der Injektor (1) in dem ersten Abschnitt (21) des Unterdruckrohrs (2) mündet.

11. Gasbrenner mit Innenflamme nach einem der vorhergehenden Ansprüche, **dadurch gekennzeichnet, dass** das Unterdruckrohr (2) aus zwei Teilen (2A, 2B) gebildet ist, die in Bezug zu der Mittelebene (P) der Ringkammer (5) im Wesentlichen symmetrisch zueinander sind.
